# EUROPÄISCHE PATENTSCHRIFT

(11) **EP 0 674 079 B1**
(45) Veröffentlichungstag und Bekanntmachung des Hinweises auf die Patenterteilung: **08.04.1998**
(21) Anmeldenummer: 95102618.6
(22) Anmeldetag: 24.02.1995
(51) Int. Cl.: E05D 15/52, E05D 7/00

(54) **Unteres Ecklager für einen Dreh-Kipp-Flügel eines Fensters, einer Tür od. dgl.**
Lower corner support for a tilt-and-turn wing of a window, a door or the like
Palier d'angle inférieur pour un ouvrant oscillo-battant d'une fenêtre, d'une porte ou similaire

(30) Priorität: 23.03.1994 DE 9404965 U
(43) Veröffentlichungstag der Anmeldung: 27.09.1995
(73) Patentinhaber: ROTO FRANK Aktiengesellschaft, 70771 Leinfelden-Echterdingen (DE)
(72) Erfinder: Schmitz, Klaus, Dipl.-Ing., 72770 Reutlingen (DE); Müllerbader, Siegfried, 70794 Filderstadt (DE)
(74) Vertreter: KOHLER SCHMID + PARTNER

(56) Entgegenhaltungen:
- EP-A- 0 025 879
- AT-B- 373 348
- DE-A- 3 022 899

## Beschreibung

Die Erfindung betrifft ein unteres Ecklager für einen Dreh-Kipp-Flügel eines Fensters, einer Tür od. dgl., mit einem Flügelteil, das eine Hülse aufweist, in deren Lagerbohrung ein kippbar angeordneter Lagerzapfen eines Blendrahmenteils des Ecklagers aufgenommen ist, wobei die Lagerbohrung einen langlochförmigen Querschnitt aufweist und durch eine zur Lagerbohrung seitlich versetzte, als Durchgangsbohrung ausgebildete und ein Innengewinde aufweisende Querbohrung zur Aufnahme einer mit einem dem Innengewinde zugeordneten Außengewinde versehenen Stellspindel angeschnitten und die einen vorderen sowie einen hinteren Abschnitt aufweisende Stellspindel mit einer umlaufende Nut versehen ist, deren Form an den Querschnitt des Lagerzapfens angepaßt ist, der durch Betätigung der mit einem Betätigungseingriff versehenen Stellspindel mitgenommen wird unter Regulierung des Anpreßdrucks zwischen Flügel und Blendrahmen.

Ein derartiges Ecklager ist aus der EP-A-0 025 879 vorbekannt. Die quer zur Längsachse des kippbar angeordneten Lagerzapfens des Blendrahmenteils in der Hülse gelagerte Stellspindel weist im mittleren Abschnitt eine umlaufende Nut auf, deren Form an den Querschnitt des Lagerzapfens angepaßt ist und damit den Lagerzapfen teilweise umgreift. Die an den Nutabschnitt anschließenden Abschnitte weisen einen größeren Durchmesser auf und sind jeweils mit einem Außengewinde ausgerüstet. Die Querbohrung in der Hülse zur Aufnahme der Stellspindel ist über ihre gesamte Länge mit einem Innengewinde versehen, das allerdings im angeschnittenen Bereich der Lagerbohrung wegfällt. An beiden Stirnflächen trägt die Stellspindel jeweils einen Betätigungseingriff. Durch Betätigung der Stellspindel verlagert diese sich axial und nimmt dabei den Lagerzapfen des Blendrahmenteils mit, der unter Schrägstellung innerhalb des Langlochs der Hülse um seine am Blendrahmenteil angeordnete Horizontalachse kippt.

Diese Kippbewegung bewirkt eine Änderung des Abstands zwischen Flügel und Blendrahmen und damit ist eine Regulierung des Anpreßdrucks zwischen Flügel und Blendrahmen ermöglicht.

Der vordere und der hintere, jeweils an den mit der Umfangsnut versehenen mittleren Abschnitt anschließende Abschnitt der Stellspindel ist jeweils mit einem Außengewinde gleichen Durchmessers ausgerüstet. Bei der Montage der Stellspindel ist somit die Stellspindel über die gesamte Länge der Querbohrung einzudrehen, was zeitaufwendig ist infolge der größeren Länge des Gewindes. Da das Innengewinde der Hülse jeweils an zur Achsrichtung der Stellspindel geneigten Sichtflächen der Hülse auslaufend ist, wird das Einführen der Stellspindel in die Innengewinde erschwert.

Aus der AT-B-373 348 ist ein Ecklager bekannt, an welchem eine Stellspindel lediglich von einer Stirnseite her zugänglich ist.

Die DE-A-30 22 899 offenbart ein Schraubelement mit stirnseitigen öffnungen, die als Eingriffe für Betätigungswerkzeuge dienen. Von diesen Eingriffen wird jeweils nur einer genutzt und zwar in Abhängigkeit davon, von welcher seiner Stirnseiten her das Schraubelement für ein Betätigungswerkzeug zugänglich ist. Das Gewinde der Aufnahmebohrung für das Schraubelement erstreckt sich über die gesamte axiale Bohrungslänge.

Ausgehend von dem gattungsbildenden Stand der Technik nach der EP-A-0 025 879 liegt der Erfindung die Aufgabe zugrunde, die Montage der Stellspindel zu erleichtern.

Dieser Zweck wird bei einem Ecklager der eingangs genannten Gattung dadurch erreicht, daß die Querbohrung der Hülse einen abgesetzten Durchmesser aufweist und einen vorderen Bereich sowie einen hinteren engeren Bereich umfaßt und sich das Innengewinde nur in dem hinteren, engeren Bereich der Querbohrung befindet, daß das Außengewinde der Stellspindel nur in deren hinterem Abschnitt vorgesehen ist und der vordere Abschnitt der Stellspindel gewindefrei als Bund ausgebildet und an den Durchmesser des vorderen Bereichs der Querbohrung angepaßt und mit dem Betätigungseingriff versehen ist und daß in die Stirnfläche des hinteren Abschnitts der Stellspindel eine Zentrierbohrung eingelassen angeordnet ist.

Die die Lagerbohrung der Hülse anschneidende Querbohrung weist nunmehr einen abgesetzten Durchmesser auf. Auf der von der Sichtfläche abgewandten Seite besitzt die Bohrung einen kleineren Durchmesser und hier ist das Innengewinde angebracht. Der in die Sichtfläche mündende Bereich der Querbohrung weist eine Führungsbohrung mit glattem Durchmesser auf. Die in drei Abschnitte unterteilte Stellspindel besitzt im mittleren Bereich die umlaufende Nut mit Kreissegmentquerschnitt. Daran schließt sich der hintere Abschnitt an, der mit dem Außengewinde versehen ist. Dieser Gewindeabschnitt der Stellspindel ist ausreichend lang ausgebildet. Der vordere Abschnitt der Stellspindel ist gewindefrei und bildet einen Bund, der an den Durchmesser des vorderen Bereichs der Querbohrung angepaßt ist. Dieser Bund dient primär als Abdekkung des glatten Bereichs der Querbohrung und zusätzlich als Führung bei der Axialverstellung der Stellspindel und als Abstützung gegenüber dem vom mittleren Abschnitt umgriffenen Lagerzapfen. Insbesondere entspricht der vordere Bereich der Querbohrung mit seiner glatten Wandung dem Nenndurchmesser des Innengewindes, so daß die Durchmesser der Stellspindel in den beiden äußeren Abschnitten gleich groß sind.

Zur Montage der Stellspindel ist diese in die Querbohrung von der Sichtfläche her in den vorderen, weiteren Bereich mit glatter Bohrungswandung einzusetzen. Die Stellspindel wird dadurch in der Führungsbohrung vorzentriert und gegenüber dem folgenden Innengewinde im hinteren engeren Bereich der Querbohrung ausgerichtet, so daß das Außengewinde leicht in das Innengewinde eingeführt werden kann. Die folgende Eindrehbewegung der Stellspindel muß sich nunmehr nur noch über die verkürzte Länge des Außengewindes erstrecken. Der vordere Abschnitt der Stellspindel deckt die Querbohrung vollständig ab. Ein störender Gewindeauslauf ist nicht mehr vorhanden.

Die Montage der Stellspindel wird weiter dadurch erleichtert, daß in die Stirnfläche des hinteren Abschnitts der Stellspindel eine Zentrierbohrung eingelassen ist, die zur Aufnahme eines Zentrierwerkzeugs benutzt werden kann.

Ein Ausführungsbeispiel ist in den Zeichnungen dargestellt. Es zeigen
- Fig. 1: eine Teilansicht eines unteren Ecklagers, teilweise geschnitten und
- Fig. 2: einen Schnitt II-II durch Fig. 1 in vergrößertem Maßstab.

Das Ecklager besteht aus einem Flügelteil 1 und einem Blendrahmenteil 2. Das am Flügel eines Fensters, einer Tür od. dgl. zu befestigende Flügelteil 1 weist einen Überschlagswinkel 3 und einen Falzwinkel 4 auf. Der Überschlagswinkel 3 umfaßt in am Flügel montiertem Zustand eine untere Ecke und liegt an den Stirnflächen des Überschlags aufliegend an, während der Falzwinkel 4 verdeckt an den Falzflächen des Flügels befestigt ist. An den Überschlagswinkel 3 grenzt eine Hülse 5 an, die mit einer Durchgangsbohrung versehen ist.

Diese Durchgangsbohrung ist unterteilt in eine Lagerbohrung 6, in einen Mittelbereich 7 und in eine obere Gewindebohrung 8. Die Lagerbohrung 6 weist einen langlochförmigen Querschnitt auf, dessen Längsachse sich senkrecht zur Fensterebene erstreckt und nimmt den Lagerzapfen 9 des Blendrahmenteils 2 auf, der an einem an der Sichtfläche des Blendrahmens zu befestigenden Lagerbock kippbar in der Ebene senkrecht zur Fensterebene gelagert ist. Mit seinem balligen Ende 10 stützt sich der Lagerzapfen 9 an der Kalotte eines Zwischenstücks 11 ab, auf das ein Gewindestift 12 einwirkt. Durch die Betätigung des Gewindestifts 12 kann die Höhenlage des Flügelteils 1 zum Blendrahmenteil 2 verändert werden. In angeschlagenem Zustand wird damit die Falzhöhe zwischen den horizontalen Falzen von Flügel und Blendrahmen eingestellt und reguliert.

Seitlich versetzt zur Lagerbohrung 6 befindet sich eine als Durchgangsbohrung ausgeführte Querbohrung 13, deren Längsachse senkrecht zur Längsachse der Lagerbohrung 6 sich erstreckt. Die Querbohrung 13 schneidet die Lagerbohrung 6 der Hülse 5. Der hintere Bereich der Querbohrung 13 ist als Innengewinde 14 ausgebildet, an das sich unter Vergrößerung des Kerndurchmessers des Innengewindes 14 im vorderen, gegen die Sichtfläche 15 sich öffnenden Bereich die Führungsbohrung 16 mit glatter Wandung anschließt.

In die Querbohrung 13 ist eine Stellspindel 17 eingebracht, die im mittleren Bereich mit einer umlaufenden Nut 18 ausgerüstet ist, deren Form an den Querschnitt des Lagerzapfens 9 angepaßt ist und diesen teilweise umgreift. Im hinteren Abschnitt der Stellspindel 17 schließt sich ein Außengewinde 19 an und im vorderen Abschnitt ist ein Bund 20 vorliegend, dessen Durchmesser gewindefrei ausgebildet und eng an den Durchmesser der Führungsbohrung 16 angepaßt ist. In die Stirnfläche 21 des Bundes 20 ist der als Sechskantausnehmung ausgestaltete Betätigungseingriff 22 eingelassen und in die hintere Stirnfläche 23 des Außengewindes 19 eine Zentrierbohrung 24.

Durch Betätigung der Stellspindel 17 wird diese entlang der Querbohrung 13 verschoben und nimmt den von ihr teilweise umgriffenen Lagerbolzen 9 des Blendrahmenteils 2 mit, der sich dadurch um seine Kippachse bewegt und innerhalb der Lagerbohrung 6 quer stellt und damit den Abstand zwischen Flügel und Blendrahmen verändert zur Regulierung des Anpreßdrucks.

Bei dem Zusammenbau des Ecklagers kann die Stellspindel 17 sowohl an der Zentrierbohrung 24 als auch dem Betätigungseingriff 22 gefaßt und der Querbohrung 13 zugeführt werden. Der mit dem Außengewinde 19 versehene Bereich wird in die Führungsbohrung 16 eingebracht, dort vorzentriert und durch die Führungsbohrung 16 geleitet, bis das Außengewinde 19 an dem Innengewinde 14 der Querbohrung 13 anschlägt. Nunmehr ist die Stellspindel 17 mit wenigen Umdrehungen einzudrehen, bis sie in ihre in Fig. 2 dargestellte Mittenstellung gelangt ist. Durch die kurze Gewindelänge ergibt sich die kürzere Montagezeit. Da die Gewinde 14, 19 nur einseitig angeordnet sind, ist eine gute Kraftaufnahme gewährleistet und eine hohe Stabilität und das für den Betätigungseingriff 22 zur Verfügung stehende Platzangebot ist verbessert. Auch das Aussehen wird gesteigert, da ein Gewindeauslauf von der Sichtfläche 15 aus nicht mehr vorhanden ist infolge der gewindefreien Ausgestaltung des Bundes 20.

## Patentansprüche

1. Unteres Ecklager für einen Dreh-Kipp-Flügel eines Fensters, einer Tür od. dgl., mit einem Flügelteil (1), das eine Hülse (5) aufweist, in deren Lagerbohrung (6) ein kippbar angeordneter Lagerzapfen (9) eines Blendrahmenteils (2) des Ecklagers aufgenommen ist, wobei die Lagerbohrung (6) einen langlochförmigen Querschnitt aufweist und durch eine zur Lagerbohrung (6) seitlich versetzte, als Durchgangsbohrung ausgebildete und ein Innengewinde (14) aufweisende Querbohrung (13) zur Aufnahme einer mit einem dem Innengewinde (14) zugeordneten Außengewinde (19) versehenen Stellspindel (17) angeschnitten und die einen vorderen sowie einen hinteren Abschnitt aufweisende Stellspindel (17) mit einer umlaufenden Nut (18) versehen ist, deren Form an den Querschnitt des Lagerzapfens (9) angepaßt ist, der durch Betätigung der mit einem Betätigungseingriff (22) versehenen Stellspindel (17) mitgenommen wird unter Regulierung des Anpreßdrucks zwischen Flügel und Blendrahmen, dadurch gekennzeichnet, daß die Querbohrung (13) der Hülse (5) einen abgesetzten Durchmesser aufweist und einen vorderen Bereich sowie einen hinteren engeren Bereich umfaßt und sich das Innengewinde (14) nur in dem hinteren engeren Bereich der Querbohrung (13) befindet, daß das Außengewinde (19) der Stellspindel (17) nur in deren hinterem Abschnitt vorgesehen ist und der vordere Abschnitt der Stellspindel (17) gewindefrei als Bund (20) ausgebildet und an den Durchmesser des vorderen Bereichs der Querbohrung (13) angepaßt und mit dem Betätigungseingriff (22) versehen ist und daß in die Stirnfläche (23) des hinteren Abschnitts der Stellspindel (17) eine Zentrierbohrung (24) eingelassen angeordnet ist.

2. Ecklager nach Anspruch 1, dadurch gekennzeichnet, daß der Betätigungseingriff (22) als Innensechskant ausgebildet ist.

## Claims

1. Lower corner bearing for a pivoting-tilting leaf of a window, door or the like, with a leaf part (1), which has a sleeve (5) in the bearing bore (6) of which there is accommodated a tiltably disposed bearing pin (9) of a frame part (2) of the corner bearing, wherein the bearing bore (6) has a cross-section in the shape of a longitudinal aperture, and is intersected by a transverse bore (13) which is offset laterally to the bearing bore (6), is formed as a penetrating bore and is provided with an inner thread (14), and which is for accommodating a setting spindle (17) which is provided with an outer thread (19) associated with the inner thread (14), and the setting spindle (17), comprising a front and a rear portion, is provided with a surrounding groove (18), the shape of which is adapted to the cross-section of the bearing pin (9), which pin is entrained by means of actuation of the setting spindle (17) which is provided with an actuating engagement device (22), the pressure between the leaf and the frame being regulated,
characterised in that the transverse bore (13) of the sleeve (5) has a graduated diameter and comprises a front portion and a rear portion which is narrower, and the inner thread (14) is only located in the rear narrower portion of the transverse bore (13); in that the outer thread (19) of the setting spindle (17) is only provided in the rear portion and the front portion of the setting spindle (17) is formed without a thread, as a rim (20), and is adapted to the diameter of the front portion of the transverse bore (13) and is provided with the actuating engagement device (22); and in that in the front end face (23) of the rear portion of the setting spindle (17) a centring bore (24) is disposed in such a manner that it is let in.

2. Corner bearing according to Claim 1,
characterised in that the actuation engagement device (22) is formed as a hexagonal socket.

## Revendications

1. Palier d'angle inférieur pour un ouvrant oscillobattant d'une fenêtre, d'une porte ou similaire, comprenant une partie d'ouvrant (1) qui présente une douille (5), dans le perçage de palier (6) duquel est reçu un pivot (9) disposé basculant d'une partie de dormant (2) du palier d'angle, le perçage de palier (6) ayant une section en forme de trou oblong et étant coupé par un perçage transversal (13) décalé latéralement par rapport au perçage de palier (6), réalisé comme un perçage traversant et présentant un filetage intérieur (14) pour la réception d'une broche de réglage (17) pourvue d'un filetage extérieur (19) coordonné au filetage intérieur (14), broche qui possède un tronçon avant, un tronçon arrière et une gorge périphérique (18) dont la forme est adaptée à la section du pivot (9), lequel est entraîné par l'actionnement de la broche de réglage (17), pourvue d'un élément d'attaque (22) pour l'actionnement, ce qui produit le réglage de la pression de contact entre l'ouvrant et le dormant, caractérisé en ce que le perçage transversal (13) de la douille (5) présente un diamètre étagé, une zone avant ainsi qu'une zone arrière plus étroite, et le filetage intérieur (14) se trouve seulement dans la zone arrière plus étroite du perçage transversal (13), que le filetage extérieur (19) de la broche de réglage (17) est seulement prévu sur le tronçon arrière de celle-ci, le tronçon avant de la broche (17) étant réalisé, sans filetage, comme un collet (20), adapté au diamètre de la zone avant du perçage transversal (13) et pourvu de l'élément d'attaque (22) pour l'actionnement, et qu'un trou de centrage (24) est formé dans la face d'extrémité (23) du tronçon arrière de la broche de réglage (17).

2. Palier d'angle selon la revendication 1, caractérisé en ce que l'élément d'attaque (22) pour l'actionnement est réalisé comme un six pans creux.
